# EUROPÄISCHE PATENTSCHRIFT

(11) **EP 0 443 176 B1**
(45) Veröffentlichungstag und Bekanntmachung des Hinweises auf die Patenterteilung: **10.03.1993**
(21) Anmeldenummer: 90124812.0
(22) Anmeldetag: 19.12.1990
(51) Int. Cl.: E05D 15/10

(54) **Wenigstens schiebbarer Flügel eines Fensters, einer Tür od.dgl.**
At least sliding wing of a window, door or the like
Battant, au moins coulissant, d'une fenêtre, porte ou similaire

(30) Priorität: 19.02.1990 DE 9001921 U
(43) Veröffentlichungstag der Anmeldung: 28.08.1991
(73) Patentinhaber: Gretsch-Unitas GmbH Baubeschläge, D-71254 Ditzingen (DE)
(72) Erfinder: Renz, Walter, Dipl.-Ing.(FH), W-7257 Ditzingen (DE); Röger, Wolfgang, W-7000 Stuttgart 31 (DE)
(74) Vertreter: Schmid, Berthold, Dipl.-Ing.

(56) Entgegenhaltungen:
- EP-A- 0 312 738
- CH-A- 532 185
- Prospekt G-U Ferrure coulissante à translation G.U-966 Liste 242c F 2.11.87 Fr

## Beschreibung

Die Erfindung bezieht sich auf einen wenigstens schiebbaren Flügel eines Fensters, einer Tür od. dgl. mit mindestens einer Laufrolle einem Laufwagen, einem Laufschuh od. dgl. und einer zugehörigen Laufschiene, die insbesondere an einem festen Rahmen angebracht ist, wobei der Rahmen des Flügels mindestens an seinem unteren Ende aus einem Profil aus Aluminium, einem mit Aluminium vergleichbaren Metall einer Metallegierung oder aus Kunststoff besteht, ein die Laufrolle od. dgl. tragendes Beschlagteil an der Innenseite des Flügels aufliegend montiert ist, wobei im unteren Bereich des profilierten unteren Flügelrahmen-Querholms eine Verstärkungsplatte befestigt ist und das Beschlagteil mittels wenigstens eines Befestigungselements mit der Verstärkungsplatte verbunden ist. Wenn hier von einem "Aluminiumprofil" die Rede ist, so ist dies in weitestem Sinne zu verstehen, d.h. auch vergleichbare Metalle oder Metallegierungen können für dieses Profil oder den gesamten Rahmen selbstverständlich ebenfalls verwendet werden.

Falls man bei einem Rahmen eines Fensters oder einer Tür, vornehmlich aber beim Flügelrahmen, wenigstens für den unteren Rahmen-Querholm, in der Regel aber für den gesamten Rahmen, Profilstäbe aus Aluminium od. dgl. oder aus Kunststoff verwendet, wobei in aller Regel Hohlprofile infrage kommen, so ist zwar das einzelne Profil für sich relativ stabil, jedoch besteht der innere Flügelüberschlag, den man üblicherweise für die Anbringung eines Dichtungsstreifens benötigt, meist nur aus einem dünnen und damit nicht besonders hoch belastbaren Profilsteg. Wenn man gattungsgemäß das Beschlagteil mit der Laufrolle od. dgl. an der Innenseite des Flügels aufliegend montiert, so führt dies zu einem seitlichen Versatz der Laufrollenebene gegenüber der Ebene des Elementschwerpunkts. Die Folge ist ein zumindest aus dem Flügelgewicht herrührendes Moment, welches eine Biegebeanspruchungung am unteren Flügelquerholm, insbesondere aber am nach unter ragenden Flügelüberschlag, zur Folge hat. Eine Befestigung des Beschlagteils lediglich am Flügelüberschlag ist schon allein aus diesem Grunde nicht möglich.

Hieraus ergibt sich, daß bei einem Flügel der in Frage stehenden Art bei der Befestigung des Beschlagteils grundsätzlich profilspezifische Gegebenheiten zu berücksichtigen sind. Bei derartigen Flügeln ist aber in der Regel unterhalb des unteren Flügelquerholm bzw. beim Vorhandensein eines festen Rahmens zwischen dem Flügel und letzterem ein Spaltraum vorhanden, der für die Aufnahme von Beschlagteilen verwendet werden kann, beispielsweise zum Unterbringen von Verschlußteilen im unteren waagerechten Bereich. Dieser Spaltraum ist bei schiebbaren Elementen in der Regel frei.

Aus der EP-0 312 738 A2 ist ein unten ausstellbarer Flügel eines Fensters, Tür od. dgl. gemäß dem Oberbegriff des Anspruchs 1 bekannt, der mit einem Laufwagen auf einer zugehörigen Laufschiene verfahrbar ist und bei dem ein den Laufwagen tragendes Beschlagteil an der Innenseite des Flügels aufliegend montiert ist. An der Unterseite des Rahmens ist ein Versteifungsteil befestigt und das Beschlagteil ist wenigstens mittels eines Befestigungselementes mit dem Versteifungsteil verbunden. Das Versteifungsteil ist an der Stulpschiene des Verschlusses befestigt.

Die Aufgabe der Erfindung besteht nun darin, einen Flügel der vorangenannten Art so weiterzubilden, daß bei Verwendung üblicher Profile aus Aluminium od. dgl. oder aus Kunststoff trotz der innen aufgesetzten Montage des Beschlagteils mit der Laufrolle od. dgl. auch bei größerem Flügelgewicht die Stabilität des Flügelrahmens gewährleistet ist.

Zur Lösung dieser Aufgabe wird erfindungsgemäß vorgeschlagen, daß der Flügel gem. dem Oberbegriff des Anspruchs 1 entsprechend dem kennzeichnenden Teil dieses Anspruchs ausgebildet ist. Die Größe der Verstärkungsplatte richtet sich vor allen Dingen nach dem vorhandenen Platz unterhalb des unteren Flügelquerholms bzw. im Spaltraum zwischen Flügel und Blendrahmen, sowie der notwendigen Versteifungswirkung. Die Verstärkungsplatte kann sich über die ganze Länge des betreffenden unteren Flügelquerholms erstrecken oder nur über den unmittelbar gefährdeten Bereich. Die Zahl der Befestigungselemente richtet sich nach der Größe der Verstärkungsplatte einerseits und der auftretenden Belastung andererseits. In bevorzugter Weise verwendet man Schrauben, Stehbolzen an der Verstärkungsplatte, Spannexzenter u. dgl. bekannte Befestigungselemente oder eine Kombination davon.

Zusätzliche Befestigungselemente, insbesondere Befestigungsschrauben, die nicht in die Verstärkungsplatte eingedreht werden, kann man unmittelbar in ein Gewinde des zugeordneten Profilstegs einschrauben oder aber unter Verwendung von Muttern bzw. mutterähnlichen Elementen, die entweder ausschließlich verwendet werden oder zur Verstärkung oder Verlängerung des Muttergewindes im betreffenden Steg dienen. Falls es sich um ein verstärktes Profil mit in eine Profilkammer eingeschobenem Verstärkungselement handelt, dreht man die weiteren Schrauben möglichst auch in ein dort angebrachtes Gewinde bzw. Verlängerungsgewinde ein.

Weil das Beschlagteil zumindest mit einem Teil seiner Befestigungsschrauben an der Verstärkungsplatte angeschraubt wird, müssen die hierfür notwendigen Gewindebohrungen in ausreichender Zahl und Länge vorhanden sein und so angebracht werden, daß jeweils die Befestigungsschrauben für das Beschlagteil ohne Behinderung durch eine Befestigungsschraube für die Verstärkungsplatte vollständig eingedreht werden kann. Wie das Ausführungsbeispiel zeigt, ist es zweckmäßig, das Beschlagteil nicht nur an der Verstärkungsplatte, sondern, wie vorstehend ausgeführt, zusätzlich auch noch unmittelbar am Profil des unteren horizontalen Flügelquerholms anzuschrauben.

Eine weitere Ausgestaltung der Erfindung sieht vor, daß bei einem Rahmen mit Flügelüberschlag jede in die Verstärkungsplatte eingedrehte Befestigungsschraube eine Bohrung des Profilstegs durchsetzt, wobei es sich um keine mit Gewinde versehene Bohrung, sondern um eine Durchgangsbohrung handelt. Dadurch wird der betreffende, den Überschlag bildende Profilsteg von der belastenden Kraft freigehalten und außerdem erreicht man ein festes Anpressen des Beschlagteils an seine Anlagefläche.

Eine Weiterbildung der Erfindung kennzeichnet sich dadurch, daß die Verstärkungsplatte in eine Profilnut des Flügel-Querholms eingreift. Solche Profilnuten sind in aller Regel vorhanden und sie ermöglichen die Verwendung einer zumindest in diesem Bereich dickeren Verstärkungsplatte. Einen sicheren Halt und eine optimale Ausnutzung des Nut-Profilquerschnitts erhält man in vorteilhafter Weise, wenn die Verstärkungsplatte einen profilierten Ansatz aufweist, mit welchem sie formschlüssig in der Profilnut entsprechendem Querschnitt gehalten ist. Nötigenfalls muß man zumindest an einer unteren Flügelecke für eine Möglichkeit zum Einschieben dieser Verstärkungsplatte in die Nut sorgen, wobei es sich gemäß dem Ausführungsbeispiel um eine sich nach außen verengende z.B. im Querschnitt T-förmige oder schwalbenschwanzförmige Nut handeln kann.

Eine besonders bevorzugte Ausführungsform der Erfindung kennzeichnet sich dadurch, daß eine Halterung für die Laufrolle oder den Laufwagen od. dgl. über einen vertikalen Tragzapfen oder eine Drehachse mit dem am Profil anliegenden Befestigungsansatz des Beschlagteils verbunden ist. Eine derartige vertikale Drehachse ist insbesondere deshalb vorteilhaft, weil sie die Möglichkeit schafft, den Flügel nicht nur verschiebbar zu lagern, sondern auch parallel abzustellen. In diesem Falle ist dann in bekannter Weise zwischen die beiden Elemente des Beschlagteils ein beidendig drehbar gelagerter Ausstellarm geschaltet, wobei sich eine Drehachse am Laufwagen od. dgl. und die andere an dem unmittelbar am Flügel montierten Elements des Beschlags befindet. Vorteile ergeben sich in gleicher Weise bei einem Element einer Falttür, das durch derartige Laufrollen geführt ist. Beim Auffalten der Flügel sind die Verdrehungskräfte an der Anschraubplatte besonders hoch.

Es ist besonders vorteilhaft, wenn der Tragzapfen mit einer Höhenverstellvorrichtung für den Flügel verbunden ist oder einen Teil der Höhenverstellvorrichtung bildet, so daß der Flügel mit Hilfe dieser Höhenverstellvorrichtung in vertikaler Richtung gegen die Maueröffnung bzw. den festen Rahmen ausgerichtet werden kann.

Die Erfindung wird nachstehend anhand der Zeichnung näher erläutert. Die Zeichnung zeigt ein Ausführungsbeispiel der Erfindung anhand eines vertikalen Schnitts durch die unteren Querholme des Flügels und eines diesen aufnehmenden festen Rahmens.

Der Flügel 1 ist in einem festen Rahmen 2 senkrecht zur Blattebene verschiebbar. An der Innenseite 3 des unteren Flügel-Querholms 4 ist ein Beschlagteil 5 anmontiert. Es ist mit wenigstens einer Laufrolle 6 ausgestattet, die auf einer Laufschiene 7 aufsitzt. Letztere kann an den unteren Querholm 8 des festen Rahmens 2 angeformt oder wie beim Ausführungsbeispiel, angeschraubt sein. Die Laufrolle oder Laufrollen ist bzw. sind an einem als Gehäuse 9 ausgebildeten Element des Beschlagteils 5 drehbar gelagert, wobei die Drehachse oder ein Lagerbolzen der eingezeichneten Drehachse mit 10 bezeichnet ist. Im Falle von mehreren Laufrollen handelt es sich beim Gehäuse 9 um einen Laufwagen.

Zumindest die unteren Querholme 4 und 8 des Flügels 1 bzw. des festen Rahmens 2 bestehen in der Zeichnung aus Profilstäben, die gemäß der Darstellung ihrerseits aus einzelnen Profilstabelementen aufgebaut sein können. Als Material kommt Aluminium od. dgl. oder Kunststoff in Frage. Weil die Abstützebene des Flügels 1, welche etwa durch die Vertikalmittelebene der Laufrolle oder Laufrollen 6 bestimmt ist, gegenüber dem Elementschwerpunkt des Flügels seitlich - in der Zeichnung nach rechts - versetzt ist und der Flügel einen den Spaltraum 11 zwischen ihm und dem festen Rahmen 2 überbrückenden, beim unteren Flügelquerholm 4 nach unten ragenden Flügelüberschlag 12 aufweist, an welchem das Beschlagteil 5 zumindest teilweise anliegt, führt die Gewichtsbelastung zu einer Biege- bzw. Torsionsbelastung, insbesondere an dem lediglich stegartig ausgebildeten Flügelüberschlag 12. Letzterer ist, wie die Zeichnung zeigt, mit einer Aufnahmenut 13 zum Einsetzen eines Dichtelements ausgestattet, welches mit der gegenüberliegenden gegen das Rauminnere weisenden Fläche des Holms 8 zusammenwirkt.

Um nun die Verbiegung, vor allen Dingen des Flügelüberschlags 12, zu vermeiden, ist erfindungsgemäß an der nach unten weisenden Seite des unteren Flügel-Querholms 4 eine Verstärkungsplatte 14 anmontiert. In bevorzugter Weise ist sie angeschraubt, wobei die Befestigungsschrauben mit 15 bezeichnet sind. Beim Ausführungsbeispiel sind die Befestigungsschrauben 15 jeweils in ein Gewinde 16 des Profilstegs 17 eingeschraubt. Falls notwendig, kann man zusätzlich oder alternativ Gewindehülsen 18 verwenden, wie sie bei der Befestigung des Profils mit der Laufschiene 7 vorgesehen sind.

Das Beschlagteil 5 ist mit Hilfe von Befestigungsschrauben 19 zumindest an die Verstärkungsplatte 14 angeschraubt. Zwischen beiden befindet sich der stegartige Flügelüberschlag 12. Er kann an den betreffenden Stellen mit einem Gewinde oder einer Durchtrittsbohrung 20 ausgestattet sein. Wegen der hohen Belastung, welcher der Flügel und das Beschlagteil 5 ausgesetzt sind, verwendet man noch zusätzliche Befestigungsschrauben 21, welche in Gewinde 22 des Profilstegs 23 eingedreht sind. An diesen Stellen kann man ebenfalls Verstärkungen vorsehen.

Durch eine gestrichelte Linie ist angedeutet, daß das Beschlagteil 5 eine Befestigungsplatte 24 aufweisen oder dort evtl. auch als solche ausgebildet sein kann. Ggf. kann man dort die Schraubenköpfe bzw. das betreffende Element des Beschlagteils 5 mittels einer Abdeckkappe überdecken.

Die Verstärkungsplatte 14 liegt beim Ausführungsbeispiel sowohl an der Unterseite des Profilstegs 17, als auch der Innenfläche des Flügelüberschlags 12 an. Der Querschnitt ist im wesentlichen rechteckig. In nicht dargestellter Weise kann man beim Vorhandensein einer Profilnut 25 die anliegende Seite der Verstärkungsplatte entsprechend gestalten, so daß ein Ansatz, insbesondere ein entsprechend dem Nutquerschnitt profilierter Ansatz in die Profilnut 25 eingreift. Die Befestigungsschrauben 15 für die Verstärkungsplatte 14 durchsetzen zweckmäßigerweise Durchgangsbohrungen 26, während für die Befestigungsschrauben 19 für das Beschlagteil 5 Gewindebohrungen 27 an der Verstärkungsplatte 14 vorgesehen sind.

Beim Ausführungsbeispiel besteht das Beschlagteil 5 im wesentlichen aus einer Halterung 28 für die Laufrolle bzw. das Gehäuse 9 oder einen Laufwagen und einem Befestigungsansatz 30, der unmittelbar an den unteren Flügel-Querholm 4 angeschraubt wird, wobei diese beiden Teile über einen Tragzapfen 29 oder eine Drehachse miteinander verbunden sind. Der Tragzapfen 29 kann mit einer Höhenverstellvorrichtung für den Flügel verbunden oder Teil einer solchen Höhenverstellvorrichtung sein.

## Patentansprüche

1. Wenigstens schiebbarer Flügel (1) eines Fensters, einer Tür od. dgl. mit mindestens einer Laufrolle (6), einem Laufwagen, einem Laufschuh od. dgl. und einer zugehörigen Laufschiene (7), die insbesondere an einem festen Rahmen (2) angebracht ist, wobei der Rahmen des Flügels (1) mindestens an seinem unteren Ende aus einem Profil (4) aus Aluminium, einem mit Aluminium vergleichbaren Metall, einer Metallegierung oder aus Kunststoff besteht, ein die Laufrolle (6) od. dgl. tragendes Beschlagteil (5) an der Innenseite (3) des Flügels aufliegend montiert ist, wobei im unteren Bereich des profilierten unteren Flügelrahmen-Querholms (4) eine Verstärkungsplatte (14) befestigt ist und das Beschlagteil (5) mittels wenigstens eines Befestigungselements (19) mit der Verstärkungsplatte (14) verbunden ist, dadurch gekennzeichnet, daß die Verstärkungsplatte (14) nur an der nach unten weisenden Seite des Flügelrahmen-Querholms (4) befestigt ist, wobei die Verstärkungsplatte (14) sowohl an der Unterseite des Profilstegs (17) des Flügelrahmen-Querholms (4), als auch an der Innenfläche des Flügelüberschlags (12) anliegt.

2. Flügel nach Anspruch 1, dadurch gekennzeichnet, daß das Befestigungselement als Schraube, Gewindebolzen mit Mutter od.dgl. ausgebildet ist.

3. Flügel nach Anspruch 1 oder 2, dadurch gekennzeichnet, daß bei einem Rahmen mit Flügelüberschlag jede in die Verstärkungsplatte (14) eingedrehte Befestigungsschraube (19) für das Beschlagteil (5) eine Bohrung (20) des Profilstegs durchsetzt.

4. Flügel nach wenigstens einem der vorhergehenden Ansprüche, dadurch gekennzeichnet, daß die Verstärkungsplatte (14) in eine Profilnut (25) des Flügel-Querholms (4) eingreift.

5. Flügel nach Anspruch 4, dadurch gekennzeichnet, daß die Verstärkungsplatte (14) einen profilierten Ansatz aufweist, mit welchem sie formschlüssig in der Profilnut (25) mit entsprechendem Querschnitt gehalten ist.

6. Flügel nach wenigstens einem der vorhergehenden Ansprüche, dadurch gekennzeichnet, daß eine Halterung (28) für die Laufrolle (6) oder den Laufwagen od. dgl. über einen vertikalen Tragzapfen (29) oder eine Drehachse mit dem am Profil anliegenden Befestigungsansatz (30) des Beschlagteils (5) verbunden ist.

7. Flügel nach Anspruch 6, dadurch gekennzeichnet, daß der Befestigungsansatz (30) als Befestigungsplatte (24) ausgebildet ist oder eine solche aufweist.

8. Flügel nach Anspruch 6 oder 7, dadurch gekennzeichnet, daß der Tragzapfen (29) mit einer Höhenverstellvorrichtung für den Flügel (1) verbunden ist oder einen Teil der Höhenverstellvorrichtung bildet.

## Claims

1. Window wing or door leaf (1) or the like which is at least displaceable, having at least one roller (6), a carriage, a shoe or the like and an associated runner (7), which in particular is mounted on a fixed frame (2), wherein at least the lower end of the frame of the wing or leaf (1) comprises a profiled section (4) made of aluminium, a metal like aluminium, a metal alloy or plastics, and a fitting part (5) supporting the roller (6) or the like, is mounted on the inner side (3) of the wing or leaf, wherein a reinforcement plate (14) is attached to the lower part of the profiled frame - transverse spar (4) lower wing or leaf and the fitting part (5) is attached to the reinforcement plate (14) by means of at least one attachment component (19), characterised in that the reinforcement plate (14) is attached to only the downwardly pointing side of the wing or leaf frame - transverse spar (4), the reinforcement plate (14) abutting both the lower end of the profiled bar (17) of the wing or leaf frame - transverse spar (4) and the inner surface of the wing or leaf member (12).

2. Wing or leaf according to Claim 1, characterised in that the attachment component is a screw, threaded bolt and nut, or the like.

3. Wing or leaf according to either of Claims 1 or 2, characterised in that in the case of a frame having a riser, each attachment screw (19) for the fitting part (5) which is screwed into the reinforcement plate (14), passes through a hole (20) in the profiled frame.

4. Wing or leaf according to at least one of the preceding Claims, characterised in that the reinforcement plate (14) engages a profiled groove (25) on the transverse spar (4) of the wing or leaf.

5. Wing or leaf according to Claim 4, characterised in that the reinforcement plate (14) has a profiled attachment by means of which it interlocks with the profiled groove (25) which has a corresponding cross-section.

6. Wing or leaf according to at least one of the preceding Claims, characterised in that a holding device (28) for the roller (6), the carriage or the like is attached by means of a vertical carrier pin (29) or a rotary shaft to the attachment (30) of the fitting part (5) disposed on the profiled section.

7. Wing or leaf according to Claim 6, characterised in that the attachment (30) is in the form of an attachment plate (24) or that an attachment plate is disposed thereon.

8. Wing or leaf according to either of Claims 6 or 7, characterised in that the carrier pin (29) is attached to a height adjustment device for the wing / leaf (1), or is integral with the height adjustment device.

## Revendications

1. Battant (1), au moins coulissant, d'une fenêtre, d'une porte ou similaire, comprenant au moins un galet de roulement (6), un chariot de roulement, un patin ou similaire, et un rail de roulement associé (7) qui est monté en particulier sur un dormant (2), cependant que le châssis du battant (1) est constitué, du moins à son extrémité inférieure, par un profilé (4) en aluminium, en un métal comparable à l'aluminium, en un alliage métallique ou en matière plastique, et qu'une ferrure (5) qui porte le galet de roulement (6) ou similaire est montée en portant sur le côté intérieur (3) du battant, une plaque de renforcement (14) étant fixée dans la région inférieure de la traverse inférieure profilée (4) du châssis du battant, et la ferrure (5) étant reliée à la plaque de renforcement (14) au moyen d'un élément de fixation au moins (19), caractérisé par le fait que la plaque de renforcement (14) n'est fixée que sur le côté de la traverse (4) du châssis du battant qui est dirigé vers le bas, la plaque de renforcement (14) portant aussi bien sur le côté inférieur de l'aile profilée (17) de la traverse (4) du châssis du battant que sur la surface intérieure du recouvrement (12) du battant.

2. Battant selon la revendication 1, caractérisé par le fait que l'élément de fixation est réalisé sous la forme d'une vis, ou d'un goujon et d'un écrou ou similaire.

3. Battant selon la revendication 1 ou 2, caractérisé par le fait que, dans le cas d'un châssis comportant un recouvrement de battant, chaque vis de fixation (19) qui est destinée à la ferrure (5) et qui est vissée dans la plaque de renforcement (14) traverse un perçage (20) de l'aile profilée.

4. Battant selon l'une au moins des revendications précédentes, caractérisé par le fait que la plaque de renforcement (14) pénètre dans une rainure profilée (25) de la traverse (4) du battant.

5. Battant selon la revendication 4, caractérisé par le fait que la plaque de renforcement (14) présente un prolongement profilé au moyen duquel elle est maintenue par conjugaison des formes dans la rainure profilée (25) à section transversale correspondante.

6. Battant selon l'une au moins des revendications précédentes, caractérisé par le fait qu'un support (28) destiné au galet de roulement (6) ou au chariot de roulement ou similaire est relié, par l'intermédiaire d'un pivot porteur vertical (29) ou d'un axe de rotation, au prolongement de fixation (30) de la ferrure (5) qui porte sur le profilé.

7. Battant selon la revendication 6, caractérisé par le fait que le prolongement de fixation (30) est réalisé sous la forme d'une plaque de fixation (24), ou qu'il comporte une telle plaque.

8. Battant selon la revendication 6 ou 7, caractérisé par le fait que le pivot porteur (29) est relié à un dispositif de réglage en hauteur destiné au battant (1), ou qu'il constitue une partie du dispositif de réglage en hauteur.
